# EUROPÄISCHE PATENTSCHRIFT

(11) **EP 1 914 505 B1**
(45) Veröffentlichungstag und Bekanntmachung des Hinweises auf die Patenterteilung: **17.08.2011**
(21) Anmeldenummer: 06022010.0
(22) Anmeldetag: 20.10.2006
(51) Int. Cl.: F41H 3/02

(54) **Tarnanzug**
Camouflage garment
Vêtement de camouflage

(43) Veröffentlichungstag der Anmeldung: 23.04.2008
(73) Patentinhaber: SSZ Camouflage Technology AG, 6301 Zug (CH)
(72) Erfinder: Schwarz, René, 8906 Bonstetten (CH)
(74) Vertreter: Troesch Scheidegger Werner AG

(56) Entgegenhaltungen:
- EP-A- 1 365 206
- EP-A- 1 703 247
- WO-A-98/12494
- WO-A-2004/020931
- US-A1- 6 127 007

## Beschreibung

Die vorliegende Erfindung betrifft einen Tarnanzug gemäss dem Oberbegriff nach Anspruch 1 sowie ein Verfahren zu dessen Herstellung.

Die bis heute verwendeten Tarnanzüge bzw. Kampfanzüge reduzieren die Entdeckbarkeit des Soldaten im visuellen und Nahen Infraroten des elektromagnetischen Spektrums, zeigen jedoch keine Wirkung im thermischen Infraroten. Durch die immer grössere Verfügbarkeit von Wärmebildgeräten ist der Soldat mehr und mehr ungeschützt vor Aufklärung.

Als Lösung werden Anzüge angeboten, welche die Signatur im thermischen Infraroten reduzieren, wobei diese Anzüge in der überwiegenden Mehrzahl auf der Grundlage von Konfektion funktionieren. Dies bedeutet, dass diese Anzüge 3-dimensional konstruiert sind oder mehrere Lagen aufweisen, wie beispielsweise beschrieben in der Patentanmeldung veröffentlicht unter JP2005335154. Beschrieben wird ein mehrschichtiges Laminatmaterial, aufweisend ein Basiskleidungsgewebe, überdeckt von einer Metallschicht, welche ihrerseits mit einer weiteren Harzschicht überdeckt ist.

Weiter bekannt sind so genannte Pelerinen, welche wiederum eine geschlossene Oberfläche bzw. Aussenhaut aufweisen, welche ähnlich der erwähnten japanischen Patentanmeldung mit einer Metallbeschichtung versehen sind. Sowohl die in der japanischen Publikation beschriebene Lösung wie auch die erwähnten Pelerinen sind aber für Kampfeinsätze eher ungeeignet.

Es ist daher eine Aufgabe der vorliegenden Erfindung einen Tarnanzug vorzuschlagen, welcher auch bei so genannten Wärmebildgeräten mindestens einen teilweisen Schutz vor Erkennung gewährleisten kann.

Die Erfindung wird mittels eines Tarnanzuges gemäss dem Wortlaut nach Anspruch 1 gelöst.

Vorgeschlagen wird ein Tarnanzug zum reduzieren der Entdeckbarkeit von Personen im visuellen und infra-roten Spektrum wie insbesondere thermischen Infrarotspektrum aufweisend ein atmungsaktives Gewebe mit einer offenen Gewebestruktur auf Basis eines textilen Trägers, welcher wenigstens teilweise eine niedrig emittierende Oberfläche aufweist. Der vorgeschlagene Anzug reduziert die thermische Signatur auf dem Prinzip der niedrig emittierenden Oberfläche. Weiter ist der erfindungsgemäss vorgeschlagene Tarnanzug atmungsaktiv und schränkt den Soldaten in seiner Beweglichkeit nicht ein. Zudem ist er auch tauglich für den Kampf im überbauten Gelände.

Gemäss einer Ausführungsvariante besteht der Anzug aus einem offenen Gewebe mit einem textilen Träger, welcher mindestens teilweise mit einem elektrisch-leitenden Material umwandelt ist. Dabei kann es sich um einen metallischen Werkstoff handeln, wie beispielsweise Kupfer, Nickel oder eine entsprechende Legierung.

Der textile Träger kann aber aus einem reinen Polyester-, Polyamid-, Polypropylen- oder einem Mischgewebe bestehen, ummantelt mindestens teilweise mit einem elektrisch-leitenden Material wie versehen mit einer Metallbeschichtung.

Weiter vorgeschlagen wird, dass das Gewebe, in Tarnfarbe bedruckt wird.

Mittels punktförmigem Kaschieren wird dieses Material mit einem Standardtextil, beispielsweise einem Baumwoll- oder Baumwoll/Polyestermischgewebe verbunden.

Der Emissionsgrad im Spektralbereich von beispielsweise 8 bis 12µm des fertigen Gewebes soll bei ca. 40 bis 60% wie beispielsweise ca. 50% liegen. Das bedruckte, metallisierte Gewebe wird als Aussenseite verwendet. Ohne Textildruck beträgt die Emissivität ca. 10%, nach dem Bedrucken erhöht sich die Emissivität auf ca. 50%. Die Metallisierung des rohen Gewebes erfolgt beispielsweise chemisch in einem Tauchbad. Alternativ zur chemischen Metallisierung kann das offene Gewebe auch physikalisch metallisiert werden. Anschliessend wird dieses vor dem Bedrucken vorzugsweise mit einem Polymer beschichtet, um es Bedrucken zu können. Es muss dabei darauf geachtet werden, dass die Beschichtung keinen vollständigen Film auf dem Gewebe bildet, der den Luft- und Feuchtigkeitsdurchgang zu stark reduziert.

Erfindungsgemäss vorgeschlagene Tarnanzüge bzw. Kampfanzüge können aus dem so hergestellten Gewebe ganz normal konfektioniert werden.

Weitere bevorzugte Ausführungsvarianten des erfindungsgemässen Tarnanzuges sind in abhängigen Ansprüchen charakterisiert.

Weiter vorgeschlagen wird ein Verfahren zur Herstellung eines Tarnanzuges gemäss dem Wortlaut nach einem der Ansprüche 7 oder 8. Gemäss einer Ausführungsvariante wird vorgeschlagen, dass zuerst ein Faden wie beispielsweise ein Baumwollfaden, ein Faden aus einem polymeren Material wie Polyester, Polyamid, Polypropylen oder einem Mischgewebe metallisiert wird und anschliessend verwoben wird zur Herstellung des Tarngewebes. Dabei kann der Faden vor der Konfektionierung bzw. Metallisierung eingefärbt werden oder aber anschliessend kann das erfindungsgemäss hergestellte Tarngewebe mit einer Tarnfarbe bedruckt werden.

Alternativ ist es aber auch möglich zuerst das offene Tarngewebe herzustellen und dieses anschliessend wenigstens nahezu vollständig zu metallisieren. Dabei geeignet sind einerseits das chemische Behandeln mittels eines Tauchbades oder aber physikalisches Aufbringen der metallischen Beschichtung durch Sprühen, Aufsintern, das Auftragen mittels einem Rakel etc.

Die Herstellung eines erfindungsgemässen Tarnanzuges erfolgt schliesslich durch Aufbringen des Tarngewebes auf ein beispielsweise Baumwoll- oder Baumwollpolyestermischgewebe, wie üblicherweise verwendet, beispielsweise für herkömmliche Kampfanzüge, Arbeitskleidung, etc. Das Aufbringen des Tarngewebes erfolgt dabei beispielsweise mittels punktweisem Kaschieren, d.h. unter Verwendung eines punktförmig auf das eine oder andere Gewebe aufgebrachten Heissschmelzklebers, wie üblicherweise beispielsweise in der Textilkonfektion verwendet und anschliessendem Verpressen. Das punktweise Kaschieren ermöglicht, dass der schlussendliche Tarnanzug atmungsaktiv ist. Gemäss eines Ausführungsbeispiels werden ca. 100 g/m² an Tarngewebe sowie ca. 100 g/m² Textilgewebe für die Herstellung des erfindungsgemässen Tarnanzuges verwendet. Selbstverständlich sind je nach Anwendung andere Gewichtsverhältnisse möglich.

## Patentansprüche

1. Tarnanzug zum reduzieren der Entdeckbarkeit von Personen im visuellen und infraroten Spektrum wie insbesondere thermischen Infrarot-Spektrum mit einem atmungsaktiven Gewebe, aufweisend eine offene Gewebestruktur auf Basis eines textilen Trägers, wenigstens teilweise aufweisend eine niedrig emittierende Oberfläche, **dadurch gekennzeichnet, dass** das Gewebe aus einem offenen Gewebe besteht mit einem textilen Träger, welcher mindestens teilweise mit einem elektrisch-leitenden Material ummantelt ist.

2. Tarnanzug nach Anspruch 1, **dadurch gekennzeichnet, dass** das Gewebe mittels punktförmigem Kaschieren auf einem Textilgewebe, wie üblicherweise für Bekleidung im Freien bzw. für Arbeitskleidung verwendet, aufgebracht bzw. mit diesem verbunden ist.

3. Tarnanzug nach einem der Ansprüche 1 oder 2, **dadurch gekennzeichnet, dass** der textile Träger wenigstens teilweise mit einem metallischen Werkstoff beschichtet bzw. ummantelt ist, wie beispielsweise Kupfer, Nickel oder eine entsprechende Legierung.

4. Tarnanzug nach einem der Ansprüche 2 oder 3, **dadurch gekennzeichnet, dass** als Textilgewebe ein Gewebe aus Baumwolle oder einem Baumwoll-Polyester-mischgewebe verwendet wird.

5. Tarnanzug nach einem der Ansprüche 1 bis 4, **dadurch gekennzeichnet, dass** der textile Träger für die Tarnung aus Polyester, Polyamid, Polypropylen oder einem Mischgewebe besteht ummantelt mit einer metallischen Beschichtung.

6. Tarnanzug nach einem der Ansprüche 1 bis 5, **dadurch gekennzeichnet, dass** der Emissionsgrad im Spektralbereich von 8 bis 12 µm des fertigen Gewebes bei ca. 40 bis 60% liegt wie insbesondere bei ca. 50%.

7. Verfahren zur Herstellung eines Tarnanzuges nach einem der Ansprüche 1 bis 6, **dadurch gekennzeichnet, dass** ein textiles Trägergewebe für die Tarnung durch chemisches Beschichten mittels einem Tauchbad, durch Aufsprühen, Auftragen mittels eines Rakels mindestens teilweise mit einer elektrisch-leitenden Beschichtung wie insbesondere einer Metallbeschichtung versehen wird, wobei das Gewebe nach Beschichten mit einer entsprechenden Tarnfarbe versehen wird.

8. Verfahren zur Herstellung eines Tarnanzuges nach einem der Ansprüche 1 bis 6, **dadurch gekennzeichnet, dass** zuerst der Faden zur Herstellung des Tarngewebes mittels einer elektrisch-leitenden Beschichtung wie insbesondere metallisiert wird und anschliessend zur Herstellung des offenen Gewebes verwoben wird, wobei der Faden'mit der Tarnfarbe oder das schlussendlich hergestellte Gewebe mit der Tarnfarbe versehen werden kann.

9. Verfahren nach einem der Ansprüche 7 oder 8, **dadurch gekennzeichnet, dass** das Tarngewebe mittels punktweisem Kaschieren mit einem Textilgewebe wie einem Baumwoll- oder Baumwoll/Polyester-Mischgewebe verbunden wird.

## Claims

1. Camouflage suit for reducing the detectability of persons in the visual and infrared ranges, in particular the thermal infrared range, having a breathable woven fabric having an open woven structure based on a textile substrate, at least part of which has a low-emission surface, **characterised in that** the woven fabric comprises an open woven fabric having a textile substrate at least part of which is sheathed in an electrically conductive material.

2. Camouflage suit according to claim 1, **characterised in that** the woven fabric is applied to a woven textile fabric of the kind which is usually used for outdoor clothing or working garments, or is connected thereto, by lamination at points.

3. Camouflage suit according to either of claims 1 and 2, **characterised in that** at least part of the textile substrate is coated with or sheathed in a metallic material, for example copper, nickel or an appropriate alloy.

4. Camouflage suit according to either of claims 2 and 3, **characterised in that** a woven fabric of cotton or a woven fabric of a mixture of cotton and polyester is used as the textile woven fabric.

5. Camouflage suit according to one of claims 1 to 4, **characterised in that** the textile substrate for the camouflaging comprises polyester, polyamide, polypropylene or a mixed woven fabric, sheathed with a metallic coating.

6. Camouflage suit according to one of claims 1 to 5, **characterised in that** the emissivity of the finished woven fabric in the spectral range from 8 to 12 µm is approximately 40 to 60% and, in particular, 50%.

7. Method of producing a camouflage suit according to one of claims 1 to 6, **characterised in that** at least part of a woven textile substrate fabric for the camouflaging is provided with an electrically conductive coating, in particular a metal coating, by chemical coating by means of a dip bath, by spraying or by application by means of a squeegee, the woven fabric being provided with a suitable camouflage colouring after being coating.

8. Method of producing a camouflage suit according to one of claims 1 to 6, **characterised in that** the filament for producing the woven camouflage fabric is first metallised by means of an electrically conductive coating, in particular, and is then woven to produce the open woven fabric, in which case the filament may be provided with the camouflaging colour or the woven fabric which is finally produced may be provided with the camouflaging colour.

9. Method according to either of claims 7 and 8, **characterised in that** the woven camouflage fabric is connected to a woven textile fabric such as a cotton woven fabric or a mixed cotton/polyester woven fabric by lamination at points.

## Revendications

1. Vêtement de camouflage pour réduire la possibilité de découverte de personnes dans le spectre visuel et infrarouge, en particulier dans le spectre infrarouge thermique, avec un tissu respirant qui présente une structure de tissu ouverte, sur la base d'un support textile, qui présente au moins en partie une surface faiblement émettrice, **caractérisé en ce que** le tissu se compose d'un tissu ouvert, avec un support textile qui est enrobé au moins en partie avec un matériau conducteur d'électricité.

2. Vêtement de camouflage selon la revendication 1, **caractérisé en ce que** le tissu est appliqué sur un tissu textile ou relié à celui-ci par contrecollage par points comme cela est courant dans les vêtements d'extérieur et les vêtements de travail.

3. Vêtement de camouflage selon l'une des revendications 1 ou 2, **caractérisé en ce que** le support textile est au moins en partie revêtu ou enrobé avec un matériau métallique comme par exemple du cuivre, du nickel ou un alliage correspondant.

4. Vêtement de camouflage selon l'une des revendications 2 ou 3, **caractérisé en ce qu'**on utilise comme tissu textile un tissu en coton ou un tissu mélangé coton-polyester.

5. Vêtement de camouflage selon l'une des revendications 1 à 4, **caractérisé en ce que** le support textile pour le camouflage se compose de polyester, de polyamide, de polypropylène ou d'un tissu mélangé, enrobé avec un revêtement métallique.

6. Vêtement de camouflage selon l'une des revendications 1 à 5, **caractérisé en ce que** le degré d'émission dans la zone spectrale de 8 à 12 µm du tissu fini est de l'ordre d'environ 40 à 60%, en particulier d'environ 50%.

7. Procédé pour fabriquer un vêtement de camouflage selon l'une des revendications 1 à 6, **caractérisé en ce qu'**un tissu de support textile pour le camouflage est pourvu au moins en partie d'un revêtement conducteur d'électricité tel qu'un revêtement métallique, en particulier, grâce à une enduction chimique par immersion, vaporisation, application à l'aide d'une racle, étant précisé que le tissu, après l'enduction, est pourvu d'une couleur de camouflage appropriée.

8. Procédé pour fabriquer un vêtement de camouflage selon l'une des revendications 1 à 6, **caractérisé en ce que** le fil pour fabriquer le tissu de camouflage est tout d'abord métallisé, en particulier, à l'aide d'un revêtement conducteur d'électricité, et est ensuite tissé pour fabriquer le tissu ouvert, étant précisé que le fil ou le tissu fabriqué à la fin peut être pourvu de la couleur de camouflage.

9. Procédé selon l'une des revendications 7 ou 8, **caractérisé en ce que** le tissu de camouflage est relié par contrecollage par points à un tissu textile tel qu'un tissu en coton ou un tissu mélangé coton/polyester.
